# EUROPÄISCHE PATENTSCHRIFT

(11) **EP 2 984 661 B1**
(45) Veröffentlichungstag und Bekanntmachung des Hinweises auf die Patenterteilung: **16.08.2017**
(21) Anmeldenummer: 14708012.1
(22) Anmeldetag: 04.03.2014
(51) Int. Cl.: H01F 27/02, H01F 27/32, H01F 38/30

(54) **WANDLEREINHEIT, INSBESONDERE KOMBINATIONSWANDLER**
CONVERTER UNIT, PARTICULARLY A COMBINATION CONVERTER
UNITÉ TRANSDUCTEUR, EN PARTICULIER TRANSDUCTEUR COMBINÉ

(30) Priorität: 21.06.2013 DE 102013211811
(43) Veröffentlichungstag der Anmeldung: 17.02.2016
(73) Patentinhaber: Siemens Aktiengesellschaft, 80333 München (DE)
(72) Erfinder: GROSS, Markus, 92284 Poppenricht (DE); FISCHER, Walter, 84453 Mühldorf am Inn (DE); MUHRER, Volker, 90768 Fürth (DE)
(86) Internationale Anmeldenummer: PCT/EP2014/054154
(87) Internationale Veröffentlichungsnummer: WO 2014/202238

(56) Entgegenhaltungen:
- EP-A2- 0 690 310
- DE-A1- 3 701 037
- DE-U- 7 318 874
- GB-A- 2 013 040
- GB-A- 2 329 762
- JP-A- H1 167 519
- US-A- 4 611 191
- US-A1- 2007 052 510
- US-A1- 2009 322 358
- US-A1- 2013 002 384
- US-B1- 6 191 673

## Beschreibung

Die Erfindung betrifft eine Wandlereinheit, insbesondere einen Kombinationswandler mit einem Wandler zur Strommessung und einem Wandler zur Stromversorgung in einem gemeinsamen Gehäuse, gemäß dem Oberbegriff des Anspruchs 1.

Ein Beispiel für eine Wandlereinheit ist in der Patentschrift DE7318874U beschrieben. Kombinationswandler mit einer ersten Sekundär-Wicklung, die auf einen nichtmagnetischen Ringkern gewickelt ist, und einer zweiten Sekundär-Wicklung, die auf einem magnetischen Ringkern (Eisenkern) gewickelt ist, sind bekannt. Beide Sekundär-Wicklungen sind dabei in einem gemeinsamen Gehäuse angeordnet, das eine Topfform mit einem an dem Gehäuseboden angeformten Durchgangs-Hohlzylinder aufweist. Die erste Sekundär-Wicklung dient dabei der Strommessung (Wandler zur Strommessung) und die zweite zur Stromversorgung (Wandler zur Stromversorgung), wobei ein Stromleiter durch den Durchgangs-Hohlzylinder und die Ringkerne geführt ist und die Primärwicklung der Wandler bildet. Der magnetische Ringkern besteht vorzugsweise aus Weicheisen.

Stromwandler für Leistungsschalter müssen eine hohe Durchschlagfestigkeit aufweisen, d.h. entsprechend lange Luft- und Kriechstrecken. Diese sind insbesondere erforderlich, um die sogenannte Surge- oder EMV-Prüfung zu bestehen.

Grundsätzlich ist es bekannt, zur Erzielung einer hohen Durchschlagfestigkeit die beiden Sekundär-Wicklungen in eine Vergussmasse einzubetten und die Anschlussdrähte der Wicklungen durch die Vergussmasse nach außen zu führen. Die Vergussmasse als Isolationsmittel muss bei industriellem Gebrauch entsprechend zertifiziert sein.

Insbesondere bei Stromwandlern für Leistungsschalter gibt es heutzutage oft die Forderung, dass diese silikonfrei sein müssen, um die bei Silikon unter bestimmten Bedingungen auftretenden Ausscheidungen (Ausdünstungen) zu vermeiden.

Somit kommen als Vergussmasse oft nur Harze, insbesondere aus zwei Komponenten, also Epoxidharze, in Frage. Diese haben aber den Nachteil, dass bei der chemischen Vernetzung der Vergussmasse ein Volumenschwund entsteht, der mit einem Druck auf die Wicklungen verbunden ist, welcher insbesondere die Permeabiltät des Eisenkerns verringert, wenn dieser aus Weicheisen besteht.

Stromwandler für Leistungsschalter erfordern weiter, dass diese für einen großen Arbeitstemperaturbereich (z.B. von - 25°C bis ca. 180°C) ausgelegt sind. Zum Teil muss eine Lagertemperatur bis -40°C sichergestellt sein. Tatsächlich treten gerade bei höheren Temperaturen um die 180°C bei Harzen Risse in der Vergussmasse auf, welche wiederum unerwünschte Kriechstrecken bilden.

Die Aufgabe der Erfindung ist es, eine besonders kompakte (also kleinbauende) Wandlereinheit mit einem magnetischen und einem nichtmagnetischen Ringkern zu erzielen, der eine hohe Durchschlagfestigkeit (Hochspannungsfestigkeit) über einen relativ großen Temperaturbereich, eine großen Wirkungsgrad bei der Energiewandlung aufweist und eine störungsfreie Strommessung ermöglicht.

Die Lösung ist durch die Merkmale des Anspruchs 1 gegeben; die Unteransprüche stellen vorteilhafte Ausgestaltungen dar.

Die Lösung sieht vor, dass ein erstes flaches Abstandselement zwischen der ersten Sekundär-Wicklung und der zweite Sekundär-Wicklung angeordnet ist, wobei es mit einer Flachseite unmittelbar an der ersten Sekundär-Wicklung und mit der anderen Flachseite unmittelbar an der zweiten Sekundär-Wicklung anliegt, dass elektrisch isolierende Partikel in radialer Richtung gesehen den Raum zwischen der zweiten Sekundär-Wicklung und der Gehäusewand zumindest bis zur Oberseite der zweiten Sekundär-Wicklung ausfüllen, und dass das Vergussmittel zumindest an den Partikeln anliegt (sich zumindest bis zu den Partikeln erstreckt), welche zur Gehäuseöffnung hin oben liegen. Unter (fest) Anliegen an den Partikeln und an der Gehäusewand ist hier eine innige Anlage-Verbindung gemeint, wie sie bei einer Klebeverbindung und dergleichen auftritt. Weiter ist unter - zumindest an den Partikeln anliegen - eine entsprechende Anlage an dem oberen Teil der Oberflächen der oben liegenden Partikel gemeint.

Technisch einfach ist es, wenn die Partikel die Oberseite der zweiten Sekundär-Wicklung mit einer Partikelschicht bedecken, deren Dicke mehrere mittlere Partikel-Durchmesser beträgt.

Mit Vorteil wird vorgeschlagen, dass die Partikel ausgehend von der Oberseite der Partikelschicht nur bis zu einer Tiefe von mehreren mittleren Partikel-Durchmessern im Vergussmittel eingebettet sind, wobei die Tiefe kleiner als die Dicke der Partikelschicht ist.

Noch kompakter ist die Wandlereinheit, wenn die Oberseite der zweiten Sekundär-Wicklung von einer Folie abgedeckt ist und sich das Vergussmittel erstreckt a) bis an die Oberseite der Folie sowie b) bis an die seitlich von der Folie befindlichen Partikel, welche sich zur Gehäuseöffnung hin oben befinden und mit der Folie im Wesentlichen in einer Ebene liegen.

Technisch sinnvoll ist es, wenn seitlich von der Folie befindliche Partikel, welche zur Gehäuseöffnung hin oben und mit der Folie in einer Ebene liegen, im Vergussmittel eingebettet sind.

Eine einfache Ausführung sieht vor, dass die Partikel kugelförmig ausgebildet sind.

Elektrisch gut geeignete kugelförmige Partikel sind als Glaskugeln ausgebildet.

Die Herstellung lässt sich vereinfachen, wenn ein zweites flaches Abstandselement mit einer Flachseite an der Folie anliegt und diese zumindest teilweise abdeckt.

Die Erfindung wird nachfolgend anhand eines Ausführungsbeispiels näher beschrieben. Es zeigen:
- Figur 1: einen Querschnitt durch eine Wandlereinheit mit einer Partikelschicht über der oberen Sekundär-Wicklung,
- Figur 2: die Wandlereinheit gemäß Figur 1 mit einer Folie über der oberen Sekundär-Wicklung und
- Figur 3: die Wandlereinheit gemäß Figur 2 mit einem auf der Folie aufliegenden Lochscheibenelement.

Figur 1 zeigt einen schematischen Querschnitt durch eine Wandlereinheit 1 (Kombinations-Stromwandler) für einen Leistungsschalter (nicht gezeigt), der von der Wandlereinheit 1 mit elektrischer Energie und mit einem Signal zur Strommessung versorgt wird.

Die Wandlereinheit 1 weist ein Gehäuse 2 mit einer Topfform auf, das aus einem elektrisch isolierenden Kunststoff besteht. An den Gehäuseboden 2a ist ein (Durchgangs-)Hohlzylinder 2b (allgemein ein Durchgangskanal 2c) angeformt, durch den ein Stromleiter (nicht gezeigt) als Primärleiter (Primärwicklung) der Wandlereinheit 1 verläuft. Der Kunststoff hat hier beispielhaft eine Isolationsfähigkeit von ca. 20-30 kV/mm.

Auf dem Gehäuseboden 2a liegt eine (erste) Sekundär-Wicklung 3 auf, die konzentrisch zum Hohlzylinder 2b angeordnet und auf einen nichtmagnetischen Ringkern 4 gewickelt ist (Rogowskiwandler zur Strommessung). Die Sekundär-Wicklung 3 ist in einer elektrisch isolierenden festen Kunststoff-Masse 5 eingebettet. Bei der Sekundär-Wicklung 3 kann es sich selbstverständlich auch um eine um den Ringkern 4 gewickelte einfache Ringspule handeln.

Oben auf der Sekundär-Wicklung 3 liegt ein flaches Abstandselement 6 in Form einer Lochscheibe mit seiner unteren Flachseite unmittelbar auf, so dass die Sekundär-Wicklung 3 von oben gesehen radial zumindest teilweise abgedeckt ist. Zwischen der Sekundär-Wicklung 3 und dem Abstandselement 6 befindet sich keine Kunststoff-Masse 5. In Fig. 1 ist die Sekundär-Wicklung 3 von oben gesehen radial vollständig abgedeckt.

Auf der oberen Seite des Abstandselements 6 liegt eine weitere (zweite) Sekundär-Wicklung 7 auf, die auf einen magnetischen Ringkern 8 gewickelt ist (Eisenkernwandler zur Energieversorgung). Das Abstandselement 6 definiert eindeutig den Abstand zwischen den beiden Sekundär-Wicklungen 3, 7. Der magnetische Ringkern 8 besteht hier aus Weicheisen. Bei der Wicklung 7 kann es sich selbstverständlich auch um eine einfache um den Ringkern 8 gewickelte Ringspule handeln.

Die Sekundär-Wicklung 7 ist oberhalb des Abstandselements 6 vollständig in elektrisch isolierenden losen Partikeln 9 eingebettet. In Figur 1 ist die Wicklung 7 auch nach oben hin vollständig von Partikeln 9 abgedeckt; die Abdeckung bzw. die Partikelschicht 10 hat hier eine Dicke D. Grundsätzlich reicht bereits eine Einbettung in radialer Richtung 11 aus. Die aneinander liegenden Partikel 9 sind in Figur 1 lediglich (rechts oben) schematisch angedeutet. Mit anderen Worten: Die Partikel 9 füllen hier den Bereich neben und den Bereich (mit der Dicke D) über der Sekundär-Wicklung 7 aus.

Bei den Partikeln 9 handelt es sich um Glaskugeln mit einer geeigneten Durchmesser-Verteilung (hier beispielsweise in Form einer Gaußverteilung). Alternativ kann es sich aber auch um Keramikpulver oder Keramikgranulat handeln, insbesondere Aluminiumoxid (Al₂O₃) mit einer mittleren Korngröße von 300 µm. Grundsätzlich kann auch ausgehärtetes Harz pulverisiert werden.

Die Dicke D der Partikelschicht 10 beträgt hier mehrere mittlere Partikel-Durchmesser.

Der sich unmittelbar an die Partikelschicht 10 anschließende Bereich ist mit einem Vergussmittel 12 vergossen. Dabei liegt das Vergussmittel 12 fest (innig) an der Innenseite der Gehäusewand 2d und zumindest auch an den Partikeln 9 an, welche zur Gehäuseöffnung hin oben liegen.

Ausgehend von der Oberseite der Partikelschicht 10 sind die Partikel 9 in Fig. 1 allerdings sogar bis zu einer Tiefe T von mehreren mittleren Partikel-Durchmessern im Vergussmittel 12 eingebettet, wobei die Tiefe T kleiner als die Dicke D der Partikelschicht 10 ist. Damit liegt das Vergussmittel 12 quasi bis zu einer Tiefe T an den Partikeln 9 (rundum) an, nicht nur jeweils an der Oberseite der Partikel 9, welche zur Gehäuseöffnung hin oben (zu oberst) liegen

Fig. 2 zeigt eine alternative Wandlereinheit 1, bei der die Oberseite der zweiten Sekundär-Wicklung 7 anstatt mit einer Partikelschicht 10 von einer dünnen Folie 13 abgedeckt ist. Die zur Gehäuseöffnung hin oben liegenden Partikel 9, die radial gesehen weiter außen liegen und deshalb nicht von der Folie 13 abgedeckt sind, befinden sich in Fig. 2 etwa in einer Ebene mit der Folie 13. Das Vergussmittel 12 liegt jetzt fest (innig) an der Oberseite der Folie 13 und zumindest an den außen liegenden oberen Partikeln 9 an, da die Folie 13 nicht bis zur Innenseite der Gehäusewand 2d reicht.

Die mit der Folie 13 in einer Ebene liegenden Partikel 9 können ebenfalls über mehrere mittlere Partikel-Durchmesser im Vergussmittel 12 eingebettet sein, allerdings ohne dass das Vergussmittel 12 bis zur zweiten Sekundär-Wicklung 7 reicht. In Fig. 2 sind die Partikel 9 über mehrere mittlere Partikel-Durchmesser im Vergussmittel 12 eingebettet. Die Einbettungsgrenze ist durch die gestrichelte Linie 14 schematisch angedeutet.

Fig. 3 zeigt ein flaches Lochscheibenelement 15, das dem Abstandselement 6 entspricht und das auf der Folie 13 aufliegt und die Sekundär-Wicklung 7 radial zumindest teilweise abdeckt. Dieses Lochscheibenelement 15 hält die Sekundär-Wicklung 7 bei der Befüllung mit den Glaskugeln unten, verhindert im Wesentlichen also ein Aufschwimmen der Sekundär-Wicklung 7. Alternativ kann die Folie 13 auch auf dem Abstandselement 6 aufliegen.

Die Anschlussdrähte 16, 17 der Sekundär-Wicklungen 7, 3 sind durch das Vergussmittel 12 hindurchgeführt.

Das Verfahren zur Herstellung der Wandlereinheit 1 nach Fig. 1 (und entsprechend Fig. 2 und 3) umfasst folgende Schritte:
- die Sekundär-Wicklung 3 wird in das Gehäuse 4 eingesetzt,
- dann wird das Abstandselement 6 auf die Sekundär-Wicklung 3 aufgeschoben,
- dann wird die Kunststoff-Masse 5 eingefüllt, wobei die Oberseite des Abstandselements 6 frei von Kunststoff-Masse 5 bleibt,
- dann wird die Sekundär-Wicklung 7 in das Gehäuse 4 eingesetzt, so dass sie auf der Oberseite des Abstandselements 6 zur Auflage kommt,
- dann werden die Partikeln 9 eingefüllt, so dass die Sekundär-Wicklung 7 radial und darüber von den Partikeln 9 umgeben und in diese eingebettet ist, und
- dann wird das oben offene Gehäuse 4 mit dem Vergussmittel 12 vergossen, dessen Fließeigenschaften dafür sorgen, dass das Vergussmittel 12 nur bis zu einer Tiefe T von mehreren mittleren Partikel-Durchmessern in die Partikelschicht 10 eindringt, wobei das Vergießen mittels einer Vakuumvergussanlage erfolgt, um Lufteinschlüsse zu vermeiden.

## Patentansprüche

1. Wandlereinheit (1) mit einem elektrisch isolierenden topfförmigen Gehäuse (2), das unten einen Gehäuseboden (2a) und einen an dem Gehäuseboden (2a) angeordneten Hohlzylinder (2b) aufweist, der sich nach oben in den Innenraum des Gehäuses (2) erstreckt,
mit einem nichtmagnetischen Ringkern (4), der eine erste Sekundär-Wicklung (3) trägt, die konzentrisch zum Hohlzylinder (2b) auf dem Gehäuseboden (2a) aufliegt und in einer festen elektrisch isolierenden Masse (5) eingebettet ist,
mit einem magnetischen Ringkern (8), der eine zweite Sekundär-Wicklung (7) trägt, die konzentrisch zum Hohlzylinder (2b) über dem nichtmagnetischen Ringkern (4) angeordnet ist,
und
mit einem elektrisch isolierenden verfestigten Vergussmittel (12), mit dem die Gehäuseöffnung verschlossen ist, wobei das Vergussmittel (12) mit der Innenseite der Gehäusewand (2d) fest verbunden an der Gehäusewand (2d) anliegt, wobei ein erstes flaches Abstandselement (6) zwischen der ersten Sekundär-Wicklung (3) und der zweiten Sekundär-Wicklung (7) angeordnet ist, wobei es mit einer Flachseite unmittelbar an der ersten Sekundär-Wicklung (3) und mit der anderen Flachseite unmittelbar an der zweiten Sekundär-Wicklung (7) anliegt,
dass elektrisch isolierende Partikel (9) in radialer Richtung gesehen den Raum zwischen der zweiten Sekundär-Wicklung (7) und der Gehäusewand (2d) zumindest bis zur Oberseite der zweiten Sekundär-Wicklung (7) ausfüllen, und
dass das Vergussmittel (12) zumindest bis zu den Partikeln (9) reicht, welche zur Gehäuseöffnung hin oben liegen.

2. Wandlereinheit (1) nach Anspruch 1,
**dadurch gekennzeichnet,**
**dass** die Partikel (9) die Oberseite der zweiten Sekundär-Wicklung (7) mit einer Partikelschicht (10) bedecken, deren Dicke (D) mehrere mittlere Partikel-Durchmesser beträgt.

3. Wandlereinheit (1) nach Anspruch 2,
**dadurch gekennzeichnet,**
**dass** die Partikel (9) ausgehend von der Oberseite der Partikelschicht (10) bis zu einer Tiefe (T) von mehreren mittleren Partikel-Durchmessern im Vergussmittel (12) eingebettet sind, wobei die Tiefe (T) kleiner als die Dicke (D) der Partikelschicht (10) ist.

4. Wandlereinheit (1) nach Anspruch 1,
**dadurch gekennzeichnet,**
**dass** die Oberseite der zweiten Sekundär-Wicklung (7) von einer Folie (13) abgedeckt ist und das Vergussmittel (12) anliegt a) an der Oberseite der Folie (13) und b) an den seitlich von der Folie (13) befindlichen Partikeln (9), welche sich zur Gehäuseöffnung hin oben befinden und mit der Folie (13) in einer Ebene liegen.

5. Wandlereinheit (1) nach Anspruch 4,
**dadurch gekennzeichnet,**
**dass** die seitlich von der Folie (13) befindlichen Partikel (9), welche zur Gehäuseöffnung hin oben und mit der Folie (13) in einer Ebene liegen, im Vergussmittel (12) eingebettet sind.

6. Wandlereinheit (1) nach Anspruch 5,
**dadurch gekennzeichnet,**
**dass** die Einbettung sich nicht bis zur zweiten Sekundär-Wicklung (7) erstreckt.

7. Wandlereinheit (1) nach einem der Ansprüche 1 - 6,
**dadurch gekennzeichnet,**
**dass** die Partikel (9) kugelförmig ausgebildet sind.

8. Wandlereinheit (1) nach Anspruch 7,
**dadurch gekennzeichnet,**
**dass** die Partikel (9) als Glaskugeln ausgebildet sind.

9. Wandlereinheit (1) nach einem der Ansprüche 4 - 8,
**dadurch gekennzeichnet,**
**dass** ein zweites flaches Lochscheibenelement (15) mit einer Flachseite an der Folie (13) anliegt und diese zumindest teilweise abdeckt.

## Claims

1. Converter unit (1) having an electrically insulating pot-shaped housing (2) which has, at the bottom, a housing floor (2a) and a hollow cylinder (2b) which is arranged on the housing floor (2a) and extends upward into the interior of the housing (2),
having a non-magnetic annular core (4) which supports a first secondary winding (3) which lies on the housing floor (2a) concentrically in relation to the hollow cylinder (2b) and is embedded in a solid electrically insulating compound (5), having a magnetic annular core (8) which supports a second secondary winding (7) which is arranged concentrically in relation to the hollow cylinder (2b) above the non-magnetic annular core (4), and
having an electrically insulating solidified encapsulation compound (12) which closes the housing opening, wherein the encapsulation compound (12) bears against the housing wall (2d) such that it is firmly connected to the inner face of the housing wall (2d),
wherein
a first flat spacer element (6) is arranged between the first secondary winding (3) and the second secondary winding (7), wherein said first flat spacer element bears directly against the first secondary winding (3) by way of one flat face and bears directly against the second secondary winding (7) by way of the other flat face,
in that electrically insulating particles (9), as seen in the radial direction, fill the space between the second secondary winding (7) and the housing wall (2d) at least as far as the top face of the second secondary winding (7), and
in that the encapsulation compound (12) extends at least as far as the particles (9) which lie at the top in the direction of the housing opening.

2. Converter unit (1) according to Claim 1,
**characterized**
**in that** the particles (9) cover the top face of the second secondary winding (7) by way of a particle layer (10) which has a thickness (D) which amounts to several average particle diameters.

3. Converter unit (1) according to Claim 2,
**characterized**
**in that** the particles (9) are embedded in the encapsulation compound (12) starting from the top face of the particle layer (10) down to a depth (T) of several average particle diameters, wherein the depth (T) is less than the thickness (D) of the particle layer (10).

4. Converter unit (1) according to Claim 1,
**characterized**
**in that** the top face of the second secondary winding (7) is covered by a film or foil (13), and the encapsulation compound (12) bears a) against the top face of the film or foil (13), and b) against the particles (9) which are located on the sides of the film or foil (13) and are located at the top in the direction of the housing opening and lie in one plane with the film or foil (13).

5. Converter unit (1) according to Claim 4,
**characterized**
**in that** the particles (9) which are located on the sides of the film or foil (13) and lie at the top in the direction of the housing opening and in one plane with the film or foil (13) are embedded in the encapsulation compound (12).

6. Converter unit (1) according to Claim 5,
**characterized**
**in that** the embedded arrangement does not extend as far as the second secondary winding (7).

7. Converter unit (1) according to one of Claims 1-6,
**characterized**
**in that** the particles (9) are of spherical design.

8. Converter unit (1) according to Claim 7,
**characterized**
**in that** the particles (9) are in the form of glass balls.

9. Converter unit (1) according to one of Claims 4-8,
**characterized**
**in that** a second flat perforated disk element (15) bears against the film or foil (13) by way of one flat face and at least partially covers said film or foil.

## Revendications

1. Unité transducteur (1) avec un boîtier (2) en forme de pot électriquement isolant, présentant dans la partie basse un fond (2a) et un cylindre creux (2b) disposé sur ledit fond (2a) et qui s'étend vers le haut dans l'espace intérieur du boîtier (2),
avec un noyau toroïdal non magnétique (4), portant un premier enroulement secondaire (3), lequel repose de manière concentrique par rapport au cylindre creux (2b) sur le fond (2a) du boîtier et est intégré dans une masse solide (5) électriquement isolant,
avec un noyau toroïdal magnétique (8), portant un deuxième enroulement secondaire (7), lequel est disposé de manière concentrique par rapport au cylindre creux (2b) au-dessus du noyau toroïdal non magnétique (4), et
avec un produit de scellement (12) solidifié et électriquement isolant, au moyen duquel l'ouverture du boîtier est obturée, ledit produit de scellement (12) étant solidaire du côté intérieur de la paroi (2d) du boîtier et appliqué contre ladite paroi (2d),
un premier élément d'écartement plat (6) étant disposé entre le premier enroulement secondaire (3) et le deuxième enroulement secondaire (7), en étant appliqué par un côté plat directement contre le premier enroulement secondaire (3) et par l'autre côté plat directement contre le deuxième enroulement secondaire (7),
des particules électriquement isolantes (9), vu en direction radiale, remplissant l'espace situé entre le deuxième enroulement secondaire (7) et la paroi (2d) du boîtier au moins jusqu'au côté supérieur du deuxième enroulement secondaire (7),
et le produit de scellement (12) allant au moins jusqu'aux particules (9) situées dans la partie supérieure en direction de l'ouverture du boîtier.

2. Unité transducteur (1) selon la revendication 1,
**caractérisée en ce que**
les particules (9) couvrent le côté supérieur du deuxième enroulement secondaire (7) d'une couche de particules (10), dont l'épaisseur (D) est égale à plusieurs diamètres moyens de particules.

3. Unité transducteur (1) selon la revendication 2,
**caractérisée en ce que**
les particules (9), en partant du côté supérieur de la couche de particules (10) jusqu'à une profondeur (T) égale à plusieurs diamètres moyens de particules, sont intégrées dans le produit de scellement (12), ladite profondeur (T) étant inférieure à l'épaisseur (D) de la couche de particules (10).

4. Unité transducteur (1) selon la revendication 1,
**caractérisée en ce que**
le côté supérieur du deuxième enroulement secondaire (7) est recouvert d'une feuille (13), et le produit de scellement (12) est appliqué a) contre le côté supérieur de la feuille (13) et b) contre les particules (9) se trouvant sur le côté de la feuille (13), situées dans la partie supérieure en direction de l'ouverture du boîtier et dans le même plan que la feuille (13).

5. Unité transducteur (1) selon la revendication 4,
**caractérisée en ce que**
les particules (9) se trouvant sur le côté de la feuille (13), situées dans la partie supérieure en direction de l'ouverture du boîtier et dans le même plan que la feuille (13), sont intégrées dans le produit de scellement (12).

6. Unité transducteur (1) selon la revendication 5,
**caractérisée en ce que**
l'intégration ne s'étend pas jusqu'au deuxième enroulement secondaire (7).

7. Unité transducteur (1) selon l'une des revendications 1 - 6,
**caractérisée en ce que**
les particules (9) sont de forme sphérique.

8. Unité transducteur (1) selon la revendication 7,
**caractérisée en ce que**
les particules (9) sont réalisées sous forme de sphères de verre.

9. Unité transducteur (1) selon l'une des revendications 4 - 8,
**caractérisée en ce que**
un deuxième élément de disque à trous plat (15) est appliqué par un côté plat contre la feuille (13) et recouvre celle-ci au moins partiellement.
